# EUROPÄISCHE PATENTSCHRIFT

(11) **EP 3 650 616 B1**
(45) Veröffentlichungstag und Bekanntmachung des Hinweises auf die Patenterteilung: **18.12.2024**
(21) Anmeldenummer: 19205308.0
(22) Anmeldetag: 25.10.2019
(51) Int. Cl.: E04G 21/24, E04G 21/28, E04G 1/15, E04G 21/32, E04G 3/22, E04G 5/00, E04B 7/14, E04D 15/00, E04G 3/26, E04C 3/08

(54) **WETTERSCHUTZDACH MIT AUFLAGESTEG OBERSEITIG AN DAS ANGESPANNTE DACHHAUT AUFGELEGT**
WEATHER PROTECTION ROOF MADE OF SPANNEED ROOF TARPAULIN WITH SCAFFOLD BOARDS MOUNTED OVER THE TARPAULIN
TOIT DE PROTECTION CONTRE LES INTEMPÉRIES DE TEXTILE TENDU POURVU DE BORDURE D'APPUI SUR LE TEXTILE

(30) Priorität: 09.11.2018 DE 102018128081
(43) Veröffentlichungstag der Anmeldung: 13.05.2020
(73) Patentinhaber: ALFIX GmbH, 09603 Großschirma (DE)
(72) Erfinder: Weiß, Johannes, 09603 Großschirma (DE)
(74) Vertreter: Pöhner, Wilfried Anton

(56) Entgegenhaltungen:
- WO-A1-2014/183215
- CA-A1- 2 508 598
- DE-U1- 202004 001 314
- DE-U1- 9 110 828
- ES-T3- 2 333 559
- GB-A- 2 382 614
- US-A- 5 784 842

## Beschreibung

Die vorliegende Erfindung ein Wetterschutzdach mit einem aus Stegelementen gebildeten oberseitigen Steg.

Als temporäre Überdachungen für Baustellen oder bei Veranstaltungen sind Wetterschutzdächer bekannt, welche aus einer Fachwerkkonstruktion bestehen, die zwei oder mehr parallele zueinander verlaufende Dachbinder umfassen, welche über quer verlaufende Pfetten und Diagonalstreben zum Auffangen von in Längsrichtung der Dachbinder wirkenden Scherkräften verbunden sind. Jeder Dachbinder ist üblicherweise ein Fachwerkträger, der häufig einen Knick in einem Firstbereich aufweist und zumindest über zwei Gurte, einen Ober- und einen Untergurt verfügt, wobei einer der Gurte, üblicherweise der Obergurt, über seitlich verlaufende Kederschienen zum Einziehen der randseitigen Keder von den zwischen jeweils benachbarten Dachbindern eingespannten Dachhautelementen verfügt. Diese Fachwerkdachkonstruktionen werden im Traufenbereich mithilfe von Gerüsten oder einem anderen Auflager auf der gewünschten Höhe gelagert.

Neben den zweigurtigen, sind jedoch auch Wetterschutzdächer mit dreigurtigen Dachbindern bekannt, bei welchen die Kederschienen nicht vorm Obergurt, sondern von einem zwischen Ober- und Untergurt weitgehend parallel zu diesen verlaufenden Mittelgurt getragen werden, so dass die Obergurte der Dachbinder beim fertigen Wetterschutzdach oberhalb der Dachhaut verlaufen und über diese hinausragen.

Ein Problem, welches sich beim Einsatz derartiger Wetterschutzdächer ergibt, ist, dass häufig im Arbeiten im Dachbereich auszuführen sind. Dies können Montagearbeiten zum Auf- oder Abbau des Daches selbst oder aber auch Routinemäßige Wartungs- oder Reinigungsarbeiten sein.

Hierzu ist es bekannt, im Dachbereich einen lösbar befestigten Steg anzufügen, durch welchen der Dachbereich für Monteure oder andere Arbeiter begehbar wird. Die EP 2 984 255 B1 schlägt beispielsweise einen Montagesteg vor, welcher längs eines Dachbinders mittels einer Tragkonstruktion eingehängt wird. Hierdurch wird eine Arbeitsplattform geschaffen, welche auf Höhe eines Dachbinders oder unterhalb entlang des Dachbinders verläuft.

Der Nachteil hierbei ist, dass dieser Montagesteg aufgrund seiner seitlich eingehängten Befestigung auch notwendig unterhalb der Dachhaut verläuft und daher die Oberseite der Dachhaut nicht direkt zugänglich ist. Dies wäre jedoch sehr wünschenswert, etwa für Reinigungs- oder Schneeräumarbeiten oder auch bei Montagearbeiten am Wetterschutzdach selber bei eingespannter Dachhaut.

Die Patentschrift US 5,784,842 A zeigt eine Dachanordnung aus einer Mehrzahl von Fachwerk-Dachverbindern, jeweils mit Ober-, Unter und Mittelgurt, welche zwischen sicht eine Dachplane halten. Dieses Dokument offenbart die Merkmale des Oberbegriffs des Anspruchs 1.

In der Gebrauchsmusterschrift DE 91 10 828 U1 wird eine Außenabdeckung für ein Baugerüst vorgeschlagen, welche aus einzelnen, eine nicht-verformbare Außenhaut aufweisenden Kammern aufgebaut ist, wobei die Kammern auf Lagerschienen lösbar befestigt sind, welche mittels Kupplungen an Stielen des Baugerüsts festgelegt sind. Eine Begehbarkeit der Außenabdeckung ist nicht vorgesehen.

In dem Dokument ES 2 333 559 T3 wird ein U-Profil-Träger einer Überdachung, Halle, Tribüne, Treppe eines Gerüsts oder Podiums vorgestellt.

Die internationale Veröffentlichungsschrift WO 2014/1832215 A1 offenbart einen Hängegerüstverbinder mit einer zentralen Rückgrat umfassend einen Ankerverbinder an einem oberen und einen unteren Anschlussstutzen zum Anschluss eines Gurtes eines Fachwerkträgers. Eine für diesen Hängegerüstverbinder vorgeschlagene Verwendung ist zum Aufbau von unterhalb einer Decke oder eines Daches aufgehängter Arbeitsplattformen. Hierzu werden mehrere Verbinder mit Ankern an der Decke befestigt, die Hängeverbinder mittels horizontal verlaufendenFachwerkträgern oder Holmen verbunden und auf die Oberseite Abdeckplattformen für eine durchgängige, begehbare Fläche aufgelegt. Eine Verwendung oberhalb eines Daches zur Herstellung einer Oberseitigen Begehbarkeit wird nicht vorgeschlagen.

Die Offenlegungsschrift CA 2 508 598 A1 zeigt einen Gerüstbelag mit einer unterseitigen, klappbaren Befestigungsbügel.

Die offengelegte britische Patentanmeldung GB 2 382 614 A schlägt eine an einem Fenstersims oder einem Vorsprung befestigbare Arbeitsplattform vor, welche auf parallelen Rundprofilen aufgelegte Plattformpaneele umfasst, wobei die Plattformpaneele rechteckige Planken mit an beiden Enden unterseitigen Stützstreben mit einem zu den Rundprofilen komplementären Querschnitt sind.

Die Aufgabe, welche daher vorliegender Erfindung zugrunde liegt, ist es, eine Möglichkeit zu schaffen, Wetterschutzdächer der beschriebenen bekannten Art leicht oberseitig zugänglich zu machen, so dass dort auch bei eingespannter Dachhaut Reinigungs- und Montagearbeiten durchgeführt werden können.

Diese Aufgabe wird durch ein Wetterschutzdach nach Anspruch 1 gelöst, welches über einen oberseitigen Auflagesteg aus einem oder mehr Stegelementen verfügt.

Bei dem Auflagesteg des erfindungsgemäßen Wetterschutzdachs handelt es sich um einen Steg mit einem Laufbereich, welcher mittels Stütz- und Befestigungsmitteln oberseitig des Wetterschutzdaches lösbar befestigt ist.

Der Laufbereich kann die Form einer eine Längsrichtung definierenden rechteckigen Planke haben, also eines Holz- oder Metallbrettes oder Gitters, welches deutlich länger als breit ist, etwa ein im Gerüstbau verwendeter Belag. Ebenso ist es aber auch denkbar, den Laufbereich als Plattform auszugestalten, welche keine deutliche Vorzugsrichtung aufweist, also etwa so breit wie lang ist. Die Form des Laufbereichs ist im Rahmen vorliegender Erfindung in weitem Rahmen beliebig, könnte als auch vieleckig, oval oder rund sein, jedoch bietet sich aufgrund der vereinfachten Herstellbarkeit und verbesserten Modularität die Rechteeckform an.

Der erfindungsgemäße Auflagesteg kann aus mehreren Elementen aufgebaut sein, von denen jedes einen eigenen Laufbereich bzw. ein Laufbereichs-Segment, beispielsweise eine Planke und eigene Stütz- und Befestigungsmittel umfasst. Einzelne Elemente können dann derart auf der Oberseite des Wetterschutzdaches positioniert werden, dass sie insgesamt einen Steg der gewünschten Größe und des gewünschten Verlaufes ergeben.

Ein einzelnes Stegelement ist derart aufgebaut, dass das Laufbereichs-Segment auf unterseitig angeordneten, parallel zur Dachhaut verlaufenden Streben aufliegt oder befestigt ist, wobei die Streben über die für einen sicheren Halt notwendigen Befestigungsmittel verfügten. Diese können die Form von im Wesentlichen rechtwinklig nach unten umgebogenen Endbereichen der Streben oder auch unterseitig angebrachten, etwa geschraubten oder geschweißten, Haltekrallen annehmen.

Ein häufig verwendeter, bevorzugter Aufbau eines Stegelementes sieht einen Laufbereich in Form einer länglichen Planke vor, welche sich auf ein oder zwei nahe dem/r Enden der Planke befestigten Querstrebe(n) aufstützt.

Der Auflagesteg des erfindungsgemäßen Wetterschutzdaches kann etwa entlang eines Dachbinders von der Traufe bis zur Mitte des Daches, oder bei einem Firstdach bis zum First verlaufen. Es kann auch ein von Traufe zu Traufe entlang eines Dachbinders verlaufender Steg eingesetzt werden, wobei bei einem Firstdach entweder ein spezielles Element mit eine geknickten Laufbereich verwendet wird, oder es werden zwei getrennte, von den Traufen ausgehende, am First zusammenstoßende Stege.

Durch die erfindungsgemäße Lösung, den Steg bzw. die Stegelemente oberseitig auf das Dach aufzulegen, ist es jedoch im Gegensatz zu den im Stand der Technik bekannten Lösungen nun auch möglich, Stege einzusetzen, welche nicht parallel zu einem der Fachwerk-Dachbinder verlaufen, sondern in einem (von Null verschiedenen) Winkel hierzu. Beispielsweise können die Stegelemente quer zu den Dachbindern verlaufend aufgelegt werden, etwa entlang der Traufe oder entlang eines Firstes oder auch zwischen diesen. Ebenso sind grundsätzlich auch diagonale Verläufe denkbar. Derartige Verläufe des Steges ließen sich nach den im Stand der Technik vorgeschlagenen, seitlich der Dachbinder an diese mittels einer Tragkonstruktion eingehängten Montagestegen nicht realisieren.

Ein wesentlicher Vorteil vorliegender Erfindung ist jedoch darin zu sehen, dass der Steg oberhalb der Dachhaut angebracht ist, und somit ein sicherer Zugang für Arbeiten dort geschaffen ist, seien es Reinigungs- oder Räumarbeiten an bzw. auf der Dachhaut-Oberseite, seien es Montagearbeiten, am Wetterschutzdach selbst oder anderweitig.

Ein weiterer Vorteil gegenüber den bekannten Lösungen liegt auch darin, dass der erfindungsgemäße Auflagesteg jederzeit vor oder nach dem Einziehen der Dachhaut montierbar ist, wohingegen im Stand der Technik eine bestimmte Reihenfolge eingehalten werden muss, sofern die Stegelemente mittels eines Krans in Position gebracht werden sollen.

Im Weiteren werden weitere vorteilhafte Ausführungen vorliegender Erfindung vorgestellt, welche in geeigneter Art und Weise miteinander kombiniert werden können, sofern sie sich nicht gegenseitig offensichtlich ausschließen.

Der Auflagesteg des erfindungsgemäßen Wetterdaches ist bevorzugt aus mehreren Elementen aufgebaut, die zusammen auf der Oberseite des Daches entsprechend positioniert den Steg mit seinem gewünschten Verlauf ergeben.

Ein häufig verwendeter, bevorzugter Aufbau eines Stegelementes sieht einen Laufbereich in Form einer länglichen Planke vor, welche sich auf ein oder zwei nahe dem/r Enden der Planke befestigten Querstrebe(n) aufstützt.

Alternativ können auch zwei gleich lange, beabstandet zueinander parallel verlaufende Planken vorgesehen sein, welche auf ein oder mehreren entsprechend verlängerten Querstreben befestigt sind. Die Länge der Laufplanken ist bevorzugt so gewählt, dass sie ein ganzzahliger Bruchteil der Distanz von Traufe zu Traufe oder von Traufe zu First des erfindungsgemäßen Wetterschutzdaches ist. Hierdurch kann die Distanz von Traufe zu First bzw. von Traufe zur Traufe vollständig mittels eines Steges aus gleichartigen Elementen überwunden werden, ohne dass nennenswerte Lücken, etwa im Bereich des Firsts zwischen zwei dort aneinanderstoßenden Teilstegen oder an der Traufe zwischen einem Zugangsgerüst und dem Beginn des Auflagesteges verbleiben.

Die Breite des Stegelementes welche im Wesentlichen durch die Länge der Querstreben gegeben ist, entspricht dem Abstand zweier benachbarter Dachbinder. Dies ermöglicht ein Einhängen der Stegelemente auf dem Obergurt der Dachbinder an deren Verbindungspunkten mit den quer verlaufenden Pfetten oder Diagonalstreben, sodass sich die Befestigungsmittel der Stegelemente sowohl auf dem Obergurt, als auch an den quer dazu verlaufenden Pfetten oder Diagonalstreben abstützen. Hierdurch ist eine stabile, sicher verspannte Auflage der Stegelemente ermöglicht.

Die zum Einhängen dienenden Befestigungsmittel sind an den den Laufbereich tragenden Streben, insbesondere den die Längsplanke tragende Querstreben angebracht oder -geformt. Die Befestigungsmittel können darin bestehen, dass der Endbereich der Streben im Wesentlichen rechtwinklig umgebogen ist. Dies hat den Vorteil, sich einfach herstellen zu lassen, ermöglicht jedoch unter Umständen nicht eine Anpassung der Abmessungen und relativen Abstände der Befestigungsmittel an die Gegebenheiten des Wetterschutzdaches, insbesondere die bevorzugt zum Einhängen verwendeten Festpunkte, nämlich der Verbindungsstellen zwischen Obergurt der Dachbinder und Pfetten oder Diagonalstreben.

Alternativ oder zusätzlich können daher unterseitig der (Quer-)Streben angebrachte, etwa durch Schweißen oder Schrauben, Halteklammern vorgesehen sein. Diese können auch kreuzförmig ausgebildet sein, so dass sie einen Einhängepunkt in Form einer Verbindungsstelle zweier Streben allseitig umschließen und so eine Sicherung bzw. Kraftübertragung vom Steg auf die Fachwerkkonstruktion in alle Richtungen der Tangentialebene des Daches schon bei einem einzigen Befestigungselement ermöglichen. Zumindest an einer Seite des Laufbereichs kann aus Sicherheitsgründen ein randseitiges Geländer vorgesehen sein. Durch ein beid- oder allseitiges Geländer wird die Sicherheit noch verbessert. Hierzu verfügen die Querstreben der erfindungsgemäßen Stegelemente über Rohrverbinder, bevorzugt solche in der Form oberseitiger angebrachter, also von der Dachhaut weg weisender, hohlzylindrischer Anschlussstutzen.

Der Auflagesteg kann derart angeordnet werden, dass er parallel zu einem bzw. den Dachbindern verläuft. Alternativ kann er auch quer zu ihnen verlegt werden, etwa entlang einer Traufe oder eines Firstes. Es können auch mehrere erfindungsgemäße Stege eingesetzt werden, die parallel zueinander oder in unterschiedliche Richtungen verlaufen. Besonders Letzteres ermöglicht eine hohe Bewegungsfreiheit bei Arbeiten auf der Oberseite des erfindungsgemäßen Wetterschutzdaches.

Weitere Eigenschaften, Merkmale und Vorteile vorliegender Erfindung ergeben sich aus der im Folgenden anhand der Figuren näher erläuterten, beispielhaften Ausführungen. Es ist zu beachten, dass diese nur der Illustration vorliegender Erfindung dienen und sie in keiner Weise einschränken.

Es zeigen:
- Figur 1:: Eine perspektivische Ansicht einer ersten erfindungsgemäßen Ausführungsform eines Auflagesteg-Elements des Wetterschutzdaches
- Figur 2:: Eine perspektivische Ansicht einer zweiten erfindungsgemäßen Ausführungsform eines Auflagesteg-Elements des Wetterschutzdaches
- Figur 3:: Eine perspektivische Ansicht einer dritten erfindungsgemäßen Ausführungsform eines Auflagesteg-Elements des Wetterschutzdaches
- Figur 4:: Eine Draufsicht auf ein erfindungsgemäßes Wetterschutzdach mit mehreren erfindungsgemäßen Auflagestegen aus Steg-Elementen gemäß aller drei Ausführungsformen

In Figur 1 ist eine perspektivisch Ansicht einer ersten erfindungsgemäßen Ausführungsform eines Auflagesteg-Elements des Wetterschutzdaches dargestellt, welches über Befestigungsmittel in der Form von im Wesentlichen rechtwinklig umgebogenen Endbereichen zweier Querstreben.

Stegelement 2 besteht aus der Laufplanke 21 welche mit ihren Enden auf den beiden Querstreben 22 befestigt ist. Die Querstreben 22 haben als Mittel zur Befestigung durch Einhängen an den Dachbindern und Pfetten oder Diagonalstreben des erfindungsgemäßen Wetterdaches rechtwinklig umgebogene Endbereiche 220.

Figur 2 zeigt eine perspektivische Ansicht einer zweiten erfindungsgemäßen Ausführungsform eines Auflagesteg-Elements des Wetterschutzdaches von zentral unten, bei der die Befestigungsmittel mit den Endbereichen der Querstreben verbundene Haltekrallen sind.

Das Stegelement 2' gemäß der zweiten Ausführungsform entspricht in seinem Aufbau aus einer Planke 21, welche mit ihren beiden Enden auf je einer Querstrebe 22 aufgesetzt und befestigt ist, weitgehend der ersten Ausführungsform, besitzt aber an der Stelle von umgebogenen Endbereichen unterseitig der Querstreben als Befestigungsmittel U-förmige Haltekrallen 225. Der Querschnitt der Querstreben ist hier rechteckig dargestellt, ist jedoch im Rahmen vorliegender Erfindung weitgehend beliebig, solange die Querstrebe die nötige Traglast erbringen kann. Auf der Oberseite der Querstreben sind im Bereich der Ecken einer Seite der Planke 21 zylinderförmige Rohrverbinder 24 aufgesetzt bzw. angeformt, an denen die Streben eines Geländers eingesteckt werden können. Zur Erhöhung der Biegesteifigkeit der Verbindung zwischen den Rohrverbindern 24 und den Querstreben 22 sind die Versteifungsmittel 241 vorgesehen. Sie sind paarweise auf diametral gegenüberliegenden Seiten des zylindrischen Rohrverbinders angeordnet und bevorzugt, so wie hier dargestellt, entlang der Längsachse der Querstrebe 22 orientiert, da in dieser (Quer-)Richtung die größten nicht anderweitig in den Steg und damit in das Wetterschutzdach abgeleiteten Kräfte auftreten. Hierdurch eignet sich ein auf den Rohrverbinder aufgestecktes Geländer hervorragend als Anschlagpunkt bzw. Anschlagstruktur für Persönliche Sicherheitsausrüstungen (PSA) der auf dem Steg befindlichen Arbeiter. Die Versteifungsmittel 241 können wie hier dargestellt als mit jeweils den Katheten an den Rohrverbinder bzw. die Querstrebe verbundenen Versteifungsdreiecke ausgebildet sein. Alternativ wäre auch eine Ausführung als stabförmige Streben denkbar.

**Figur** 3 zeigt eine perspektivische Ansicht einer dritten erfindungsgemäßen Ausführungsform eines Auflagesteg-Elements des Wetterschutzdaches welches als Doppelelement mit verlängerten Querstreben und zwei darauf befestigten parallel verlaufenden Planken ausgeführt ist.

Das Stegelement 2" der dritten Ausführungsform unterscheidet sich von dem der zweiten durch verlängerte Querstreben 22 sowie eine zusätzliche Planke 21, welche parallel zur ersten beabstandet zu dieser auf den Querstreben 22 angebracht ist. Wie die zweite Ausführungsform dienen unterseitige Haltekrallen 229 der Befestigung auf dem Wetterschutzdach, indem die Haltekrallen an geeigneten Festpunkten, wie den Pfetten oder den Verbindungsstellen zwischen den Pfetten und den Obergurten der Dachbinder eingehängt werden. Im Unterschied zur zweiten Ausführungsform sind die Haltekrallen hier jedoch L-förmig. Dies ist ausreichend, da die Verkeilung des Stegelements gegen Verschieben in Richtung der Querstrebe durch beide Haltekrallen gemeinschaftlich sichergestellt werden kann, denn die Breite von Stegelement 2" entspricht dem Abstand benachbarter Dachbinder.

Die Querstreben 22 des Stegelements 2" verfügen an beiden Enden jeweils über Rohrverbinder 24 zum Anschluss der Pfosten eines Geländers 25. Die Verbindung zwischen den Rohrverbindern 24 und den Querstreben kann durch Versteifungsmittel, etwa der in Figur 2 gezeigten Streben 241, versteift werden, um das Geländer zum sicheren Anschluss von Persönlichen Sicherheitsausrüstungen der Auf dem Auflagesteg befindlichen Personen vorzubereiten.

In **Figur 4** ist schließlich ein Ausschnitt eines erfindungsgemäßen Wetterschutzdaches mit mehreren aufgelegten Stegen aus Elementen aller drei Ausführungsformen in Draufsicht gezeigt. Wetterschutzdach 1 umfasst mehrere, gezeigt sind hier fünf, parallele beabstandete Dachbinder 11, welche über quer verlaufende Pfetten 13 und Scherkräfte aufnehmende Diagonalstreben 14 zu einer Fachwerkkonstruktion verbunden sind.

Auf der Oberseite dieser in Draufsicht gezeigten Konstruktion sind Stege 2, 2' und 2" aus Stegelementen der drei Ausführungsformen aus den Figuren 1 - 3 aufgelegt.

Die Elemente der zweiten und dritten Ausführungsform verlaufen längs der Dachbinder. Die Längen der Laufplanken entsprechen jeweils dem doppelten des Abstandes benachbarter Pfetten. Die der Länge der dortigen Querstangen entsprechende Breite der Elemente von Steg 2" aus Elementen der dritten Ausführungsform entspricht dem Abstand benachbarter Dachbinder 11, so dass ein Einhängen auf den Obergurten benachbarter Dachbinder möglich ist. Die Abstützung in Richtung der Dachschräge bzw. in Verlaufsrichtung der Stege erfolgt an den Pfetten 13, deren Verbindungsstellen mit den Obergurten der Dachbinder 11 die Einhängepunkte bilden. Die Stegelemente gemäß der ersten Ausführungsform mit umgebogenen Querstreben-Endbereichen als Befestigungsmittel sind zu einem senkrecht zu den Dachbindern 11, d.h. parallel der Pfetten 13 verlaufenden und sich über zwei Dachfelder erstreckenden Steg 2 zusammengelegt. Ihre Länge, bzw. der Abstand zwischen vorderer und hinterer Querstrebe, entspricht hierbei dem Abstand zwischen benachbarten Dachbindern, also der Länge eines Dachfeldes, so dass ebenfalls ein Einhängen in den Verbindungspunkten zwischen Dachbindern 11 und Pfetten 13 möglich ist. Die einzelnen Stegelemente sind hierdurch in die Richtungen parallel der Pfetten 13 und abwärts der Dachschräge verkeilt. Eine Verkeilung in Dachaufwärtsrichtung ist zwar nicht gegeben, jedoch stellt hier das Eigengewicht der Stegelemente eine ausreichende Sicherung dar.

### Bezugszeichenliste

- 1: Wetterschutzdach
- 11: Dachbinder
- 13: Pfette
- 14: Diagonalstrebe

- 2: Auflagesteg(-element)
- 21: Laufbereich, Planke
- 22: Querstrebe
- 220: Befestigungsmittel abgewinkeltes Strebenende
- 225: Befestigungsmittel U-förmige Haltekralle
- 229: Befestigungsmittel L-förmige Haltekralle
- 24: Rohrverbinder
- 241: Versteifungsdreiecke
- 25: Geländer

## Patentansprüche

1. Wetterschutzdach umfassend eine Fachwerkträgerkonstruktion aus
- mehreren Dachbindern (11) als Fachwerkträger mit jeweils einem Obergurt, welche zwischen sich eine
- Dachhaut aufspannen, und
- über quer zu den Dachbindern (11) verlaufende Pfetten (13) und schräg verlaufende Diagonalstreben (14) miteinander verbunden sind,
**dadurch gekennzeichnet, dass**
das Wetterschutzdach (1) mit mindestens einem lösbar angefügten Steg aus einem oder mehreren Stegelementen (2, 2', 2") zum Ausführen von Montage- oder Reinigungsarbeiten im Dachbereich ausgestattet ist, wobei der Steg oberseitig der Dachhaut auf die Obergurte aufgelegt ist,
wobei jedes der Stegelemente (2, 2', 2") umfasst
• einen Laufbereich (21), und
• eine unterseitig des Laufbereichs (21) angeordnete Querstrebe (22), auf welcher der Laufbereich (21) aufliegt oder befestigt ist und die
- in eine Querrichtung, die im Wesentlichen senkrecht zu einer Längsrichtung des Laufbereichs (21) ist, verläuft, und
- über eine dem Laufbereich abgewandte Seite hervorstehende Stütz- und Befestigungsmittel (220, 225, 229) zur lösbaren Befestigung des Stegelements (2, 2', 2") an den Obergurten der Dachbinder (11) verfügt,
wobei eine Breite des Stegelements (2"), welche im Wesentlichen durch eine Länge der Querstrebe (22) gegeben ist, dem Abstand zweier benachbarter Dachbinder (11) des Wetterschutzdaches (1) entspricht.

2. Wetterschutzdach nach Anspruch 1, **dadurch gekennzeichnet, dass** das Stegelement (2, 2', 2") über als Anschlagpunkte für eine Persönliche Schutzausrüstung einer auf dem Stegelement (2, 2', 2") befindlichen Person geeignete, insbesondere ausreichend biegesteif mit dem Steg verbundene, Mittel (25) verfügt.

3. Wetterschutzdach nach Anspruch 1 oder 2, **dadurch gekennzeichnet, dass** die Befestigungsmittel (220, 225, 229) des Stegelements (2, 2', 2")
- im Wesentlichen rechtwinklig umgebogenen Endbereiche (220) der Querstreben (22) und/oder
- in den Endbereichen der Querstreben (22) angebrachte Haltekrallen (225, 229)
sind, mit denen das Stegelement (2, 2', 2") an den Obergurten der Dachbinder (11) und/oder den Pfetten(13) einhängbar ist..

4. Wetterschutzdach nach einem der Ansprüche 1 - 3 , **dadurch gekennzeichnet, dass** die Länge eines Dachbinders (11) in etwa einem ganzzahligen Vielfachen der Länge der Planke (21) eines Stegelementes (2, 2', 2") entspricht.

5. Wetterschutzdach nach einem der Ansprüche 1 - 4, **dadurch gekennzeichnet, dass** das Stegelement (2") zwei parallel verlaufende, zueinander beabstandete Längsplanken (21) aufweist.

6. Wetterschutzdach nach einem der Ansprüche 1 - 5, **dadurch gekennzeichnet, dass** es zumindest auf einer Seite der Planke (21) über ein in Längsrichtung verlaufendes Geländer verfügt.

7. Wetterschutzdach nach einem der Ansprüche 1 - 6, **dadurch gekennzeichnet, dass** die Querstreben (22) über Rohrverbinder (24) zum Anschluss von Geländerstützen eines Geländers (25) verfügen, insbesondere über Rohrverbinder (24) in Form hohlzylindrischer Elemente auf der dachabgewandten Oberseite der Querstrebe (22).

8. Wetterschutzdach nach Anspruch 7, **gekennzeichnet durch** Versteifungsmittel (241), welche die Biegesteifigkeit der Verbindung zwischen den Rohrverbindern (24) und den Querstreben (22) erhöhen, insbesondere zumindest zwei auf diametral gegenüberliegenden Seiten eines Rohrverbinders (24) angeordnete Versteifungsdreiecke (241) oder stabförmige Versteifungsstreben.

9. Wetterschutzdach nach einem der vorhergehenden Ansprüche, **dadurch gekennzeichnet, dass** der Steg im Wesentlichen parallel zu den Dachbindern (11) verläuft.

10. Wetterschutzdach nach einem der Ansprüche 1 - 8, **dadurch gekennzeichnet, dass** der Steg im Wesentlichen senkrecht zu den Dachbindern (11) verläuft

11. Wetterschutzdach nach Anspruch 9, **gekennzeichnet durch** einen First, wobei beidseitig des Firstes ein bis zur Traufe verlaufender Steg vorhanden ist.

## Claims

1. A weather protection roof comprising a truss structure made of
- several roof trusses (11), each with an upper chord, which span a
- roof tarpaulin between them, and
- are connected to one another via purlins (13) running transversely to the roof trusses (11) and diagonal struts (14),
**characterized in that**
the weather protection roof (1) is equipped with at least one detachably attached walkway for carrying out assembly or cleaning work on the roof and made of one or more walkway elements (2, 2', 2"), wherein the walkway is placed on the top of the roof tarpaulin, wherein each of the walkway elements (2, 2', 2") comprises
• a walking area (21), and
• a cross strut (22) arranged on the underside of the walking area (21), on which the walking area (21) rests or to which it is fastened, and which
∘ runs in a transverse direction which is substantially perpendicular to a longitudinal direction of the walking area (21), and
∘ has support and fastening means (220, 225, 229) protruding beyond a side facing away from the walking area for detachably fastening the walkway element (2, 2', 2") to the upper chords of the roof trusses (11),
wherein a width of the walkway element (2"), which is essentially given by a length of the cross strut (22), corresponds to the distance between two adjacent roof trusses (11) of the weather protection roof (1).

2. The weather protection roof according to claim 1, **characterized in that** the walkway element (2, 2', 2") has means (25) suitable as attachment points for personal protective equipment of a person located on the walkway element (2, 2', 2"), the means (25) being in particular sufficiently rigidly connected to the walkway.

3. The weather protection roof according to claim 1 or 2, **characterized in that** the fastening means (220, 225, 229) of the walkway element (2, 2', 2") are
- end sections (220) of the cross-struts (22) that are bent essentially at a right angle and/or
- holding claws (225, 229) attached to the end sections of the cross-struts (22)
by means of which the walkway element (2, 2', 2") can be hooked onto the upper chord of the roof trusses (11) and/or the purlins (13).

4. The weather protection roof according to one of claims 1 - 3, **characterized in that** the length of a roof truss (11) corresponds approximately to an integer multiple of the length of the plank (21) of a walkway element (2, 2', 2").

5. The weather protection roof according to one of claims 1 - 4, **characterized in that** the walkway element (2") has two parallel, spaced-apart longitudinal planks (21).

6. The weather protection roof according to one of claims 1 - 5, **characterized in that** it has a railing running longitudinally along at least one side of the plank (21).

7. The weather protection roof according to one of claims 1 - 6, **characterized in that** the cross struts (22) have pipe connectors (24) for connecting railing supports of a railing (25), in particular pipe connectors (24) in the form of hollow-cylindrical elements on the upper side of the cross strut (22) facing away from the roof.

8. The weather protection roof according to claim 7, **characterized by** stiffening means (241) which increase the bending stiffness of the connection between the pipe connectors (24) and the cross struts (22), in particular at least two stiffening triangles (241) or rod-shaped stiffening struts arranged on diametrically opposite sides of a pipe connector (24). The weather protection roof according to one of the preceding claims

9. **characterized in that** the walkway runs essentially parallel to the roof trusses (11).

10. The weather protection roof according to one of claims 1 - 8, **characterized in that** the walkway runs essentially perpendicular to the roof trusses (11).

11. The weather protection roof of claim 9 **characterized by** a roof ridge, wherein on both sides of the roof ridge there is a walkway running from the roof ridge to the eaves.

## Revendications

1. Toit de protection contre les intempéries comprenant une structure en treillis constituée de
- plusieurs fermes de toit (11), chacune avec une membrure supérieure, qui enjambent une
- bâche de toit entre elles, et
- sont reliées les unes aux autres par des pannes (13) s'étendant transversalement aux fermes de toit (11) et des entretoises diagonales (14),
**caractérisé en ce que**
le toit de protection contre les intempéries (1) est équipé d'au moins une passerelle fixée de manière amovible constituée d'un ou de plusieurs éléments de passerelle (2, 2', 2") pour effectuer des travaux de montage ou de nettoyage sur le toit, la passerelle étant placée au dessus de la bâche de toit, chacun des éléments de passerelle (2, 2', 2") comprenant
• une zone de marche (21), et
• une traverse (22) disposée sur la face inférieure de la zone de marche (21), sur laquelle repose la zone de marche (21) ou à laquelle elle est fixée, et qui
∘ s'étend dans une direction transversale qui est sensiblement perpendiculaire à une direction longitudinale de la zone de marche (21), et
∘ comporte des moyens de support et de fixation (220, 225, 229) dépassant d'un côté opposé à la zone de marche pour fixer de manière amovible l'élément de bande (2, 2', 2") aux membrures supérieures des fermes de toit (11),
une largeur de l'élément de passerelle (2"), qui est essentiellement donnée par une longueur de la traverse (22), correspondant à la distance entre deux fermes de toit (11) adjacentes du toit de protection contre les intempéries (1).

2. Toit de protection contre les intempéries selon la revendication 1, **caractérisé en ce que** l'élément de passerelle (2, 2', 2") présente des moyens (25) appropriés comme points de fixation pour l'équipement de protection individuelle d'une personne se trouvant sur l'élément de passerelle (2, 2', 2"), en particulier reliés de manière suffisamment rigide à la passerelle.

3. Toit de protection contre les intempéries selon la revendication 1 ou 2, **caractérisée en ce que** les moyens de fixation (220, 225, 229) de l'élément de passerelle (2, 2', 2") sont
- des sections d'extrémité (220) des traverses (22) qui sont pliées essentiellement à angle droit et/ou
- des griffes de maintien (225, 229) fixées aux sections d'extrémité des traverses (22)
au moyen desquelles l'élément de passerelle (2, 2', 2") peut être accroché à la membrure supérieure des fermes de toit (11) et/ou des pannes (13).

4. Toit de protection contre les intempéries selon l'une des revendications 1 à 3, **caractérisée en ce que** la longueur d'une ferme de toit (11) correspond approximativement à un multiple entier de la longueur de la planche (21) d'un élément de passerelle (2, 2', 2').

5. Toit de protection contre les intempéries selon l'une des revendications 1 à 4, **caractérisé en ce que** l'élément de passerelle (2") comporte deux planches longitudinales parallèles et espacées (21).

6. Toit de protection contre les intempéries selon l'une des revendications 1 à 5, **caractérisé en ce qu'**il comporte un garde-corps s'étendant longitudinalement le long d'au moins un côté de la planche (21).

7. Toit de protection contre les intempéries selon l'une des revendications 1 à 6, **caractérisé en ce que** les traverses (22) présentent des raccords de tuyaux (24) pour relier des supports de garde-corps d'un garde-corps (25), en particulier des raccords de tuyaux (24) sous forme d'éléments cylindriques creux sur la face supérieure de la traverse (22) opposée au toit.

8. Toit de protection contre les intempéries selon la revendication 7, **caractérisé par** des moyens de rigidification (241) qui augmentent la rigidité à la flexion de la liaison entre les raccords de tuyaux (24) et les traverses (22), en particulier au moins deux triangles de rigidification (241) ou des traverses de rigidification en forme de tige disposées sur des côtés diamétralement opposés d'un raccord de tuyaux (24).

9. Toit de protection contre les intempéries selon l'une des revendications précédentes, **caractérisé en ce que** la passerelle s'étend essentiellement parallèlement aux fermes de toit (11).

10. Toit de protection contre les intempéries selon l'une des revendications 1 à 8, **caractérisé en ce que** la passerelle s'étend essentiellement perpendiculairement aux fermes de toit (11).

11. Toit de protection contre les intempéries selon la revendication 9, **caractérisé par** un faîte de toit, dans lequel des deux côtés du faîte de toit se trouve une passerelle se déroulant du faîte de toit au chéneau.
